# EUROPÄISCHE PATENTSCHRIFT

(11) **EP 4 565 389 B1**
(45) Veröffentlichungstag und Bekanntmachung des Hinweises auf die Patenterteilung: **04.02.2026**
(21) Anmeldenummer: 24709670.4
(22) Anmeldetag: 01.03.2024
(51) Int. Cl.: B24B 13/005, B24B 47/22, B24B 51/00

(54) **BESTIMMUNG DER LAGE EINER OPTISCHEN LINSE IN BEZUG AUF EINE AUFLAGE ODER HALTERUNG**
DETERMINATION OF THE POSITION OF AN OPTICAL LENS IN RELATION TO A SUPPORT OR HOLDER
DÉTERMINATION DE LA POSITION D'UNE LENTILLE OPTIQUE PAR RAPPORT À UN SUPPORT OU À UN ÉLÉMENT DE MAINTIEN

(30) Priorität: 03.03.2023 DE 102023201930
(43) Veröffentlichungstag der Anmeldung: 11.06.2025
(73) Patentinhaber: Rodenstock GmbH, 80687 München (DE)
(72) Erfinder: KERNER, Patrick, 82041 Oberhaching (DE); HEIGL, Andrea, 80799 München (DE)
(74) Vertreter: Müller-Boré & Partner Patentanwälte PartG mbB
(86) Internationale Anmeldenummer: PCT/EP2024/055450
(87) Internationale Veröffentlichungsnummer: WO 2024/184255

(56) Entgegenhaltungen:
- EP-A1- 2 938 457
- EP-A1- 3 437 797

## Beschreibung

### Beschreibung

Die vorliegende Erfindung betrifft die Bestimmung der Lage einer optischen Linse, welche an einer bekannten Linsenoberfläche der optischen Linse von einem Linsenhalteelement gehalten wird, sowie die Bearbeitung oder Prüfung einer derart gehaltenen Linse.

Optische Linsen weisen üblicherweise einander gegenüberliegende Linsenoberflächen auf, welche zusammen die erwünschten optischen Eigenschaften der Linse bewirken. Um die gewünschten optischen Eigenschaften solcher optischen Linsen mit hoher Genauigkeit zu gewährleisten, ist sowohl die exakte Form jeder einzelnen Linsenoberfläche als auch deren relative Lage zueinander entscheidend. Viele, vor allem komplexer geformte, individuell angepasste optische Linsen, so zum Beispiel viele hochwertige Brillengläser, werden aus Linsenrohlingen hergestellt, indem ausgehend vom Linsenrohling eine oder beide der einander gegenüberliegenden Linsenoberflächen mechanisch bearbeitet oder zumindest beschichtet werden. Für solche Schritte während der Herstellung einer optischen Linse, wird diese optische Linse oft an der jeweils anderen, gegenüberliegenden Linsenoberfläche gehalten (z.B. geblockt).

Beispielsweise ist es bei der Herstellung von Brillengläsern oft üblich, zumindest die Rückfläche individuell zu bearbeiten (z.B. durch Schleifen, Polieren, Fräsen, Beschichten, usw.), während das halbfertige Brillenglas durch ein entsprechendes Linsenhalteelement an der Vorderfläche gehalten und manipuliert wird. Dabei sind zunächst sowohl die Form der vorhandenen Vorderfläche des Brillenglasrohlings als auch die gewünschte endgültige, aber erst zu fertigende Form der Rückfläche im Koordinatensystem des Brillenglases bekannt. Dabei ist auch die Lage (Positionierung und Orientierung) der Vorderfläche und der Rückfläche relativ zueinander präzise festgelegt. Diese ist auch entscheidend für die gewünschte optische Wirkung. Besonders bei komplex geformten Flächen, wie zum Beispiel für progressive Brillengläser (Gleitsichtgläser) könnten bereits kleine Abweichungen der relativen Lage (Positionierung und/oder Orientierung) beider Flächen zueinander die optischen Wirkungen inakzeptabel stark beeinflussen.

Um die Rückfläche aber in genau dieser präzisen Lage (Positionierung und Orientierung) relativ zur Vorderfläche fertigen zu können, muss die präzise Lage (Position und Richtung/Orientierung) des gesamten Brillenglases, insbesondere der bekannten Vorderfläche relativ zum Halteelement genau bestimmt werden. Da für die Bearbeitung oder Überprüfung der Linsenoberfläche(n) (einschließlich des Randes) einer optischen Linse deren genaue Position und Orientierung (z.B. relativ zu einem entsprechenden Bearbeitungs- oder Prüfwerkzeug) oft sehr wichtig ist, müssen diese Informationen für den Zustand bekannt sein, in dem eine solche Linse von dem jeweiligen Linsenhalteelement gehalten wird.

Ein Beispiel einer Möglichkeit zum Bestimmen der Lage einer optischen Linse während der Herstellung wird in EP 3 437 797 A1 beschrieben. Dabei wird eine Koordinatentransformation zwischen einer Beschreibung in Koordinaten in einem System des Glases und Koordinaten in einem System einer Halterung gefunden, indem eine Vielzahl von Punktetriplets betrachtet wird und aus dieser Vielzahl die optimale Konfiguration bestimmt wird.

Aufgabe der vorliegenden Erfindung ist es, die Qualität optischer Linsen oder deren optische Charakterisierung weiter zu verbessern. Dies wird im Rahmen der vorliegenden Erfindung durch ein Verfahren gemäß den unabhängigen Ansprüchen erreicht. Bevorzugte Ausführungsformen sind Gegenstand der abhängigen Ansprüche.

Somit bietet die Erfindung in einem Aspekt ein computerimplementiertes Verfahren zum Bestimmen einer (stabilen) Lage (Position und Orientierung) einer optischen Linse in Bezug auf ein Linsenhalteelement, während die optische Linse durch eine Haltekraft mit einer (bekannten) ersten Linsenoberfläche an einen Anlagebereich des Linsenhalteelements gedrückt wird. Dabei steht die erste Linsenoberfläche der optischen Linse zumindest teilweise mit dem Linsenhalteelement in Kontakt. Das Linsenhalteelement bietet als Kontaktfläche hierfür den Anlagebereich.

Das erfindungsgemäße Verfahren umfasst dabei ein Bereitstellen von Oberflächendaten der ersten Linsenoberfläche der optischen Linse. Diese erste Linsenoberfläche weist also eine bekannte Oberflächenform auf, welche durch die Oberflächendaten definiert ist. Insbesondere können die Oberflächendaten der ersten Linsenoberfläche in Form von Pfeilhöhen vorliegen. Die Oberflächendaten der ersten Linsenoberfläche werden beispielsweise als Pfeilhöhen in einem Koordinatensystem der Linse in einer Datenbank, in einem Dateisystem oder über eine Schnittstelle dem Computer, der das erfindungsgemäße Verfahren ausführt, zur Verfügung gestellt. Insbesondere können sie dabei beispielsweise aus Standardlinsendaten (z.B. Basiskurve eines Brillenglases) oder aus einer individuellen Flächenoptimierung einer Linse (z.B. eines individuellen progressiven Brillenglases) stammen. Sie können also vorab z.B. von einem Linsendesign-Programm berechnet und in eine Datenbank oder in einem Dateisystem z.B. in einem Warenverwaltungssystem übertragen worden sein. Alternativ können die Oberflächendaten der ersten Linsenoberfläche aber auch durch (beispielsweise optische und/oder mechanische/taktile) Messungen der Oberfläche der Linse ermittelt worden sein und als (zwischen)gespeicherte Daten über eine Datenbank oder in einem Dateisystem z.B. eines Messverwaltungssystems bereitgestellt werden. Das Bereitstellen der Oberflächendaten der ersten Linsenoberfläche umfasst somit vorzugsweise ein Auslesen der gespeicherten Oberflächendaten aus einem Datenspeicher und/oder ein Messen der ersten Linsenoberfläche z.B. mittels standardisierten Flächenmessgeräten wie Dual LensMapper, wobei das Messgerät bzw. dessen Steuerungseinheit die gemessene erste Linsenoberfläche dem Computer, der das erfindungsgemäße Verfahren ausführt, wie oben beschrieben zur Verfügung stellt.

Außerdem werden Oberflächendaten des Anlagebereichs des Linsenhalteelements bereitgestellt. Die Oberflächendaten des Anlagebereichs des Linsenhalteelements können beispielsweise als Koordinaten von Oberflächenpunkten in einem Koordinatensystem des Linsenhaltesystems in einer Datenbank, in einem Dateisystem oder über eine Schnittstelle dem Computer, der das erfindungsgemäße Verfahren ausführt, bereitgestellt werden. Auch diese Oberflächendaten können als gespeicherte Werte in einer Datenbank oder einem Dateisystem z.B. eines Warenverwaltungssystems vorliegen und für das hier beschriebene Verfahren bereitgestellt werden. Sie können beispielsweise aus typenspezifischen, technischen Datensätzen des Linsenhaltelements z.B. gegeben durch Konstruktionszeichnungen des Linsenhalteelements stammen oder auch direkt am konkreten Linsenhalteelement gemessen worden sein. Das Bereitstellen der Oberflächendaten umfasst somit vorzugsweise ein Auslesen der gespeicherten Oberflächendaten aus einem Datenspeicher und/oder ein Messen der Oberfläche z.B. mittels standardisierten Koordinatenmessgeräten, wobei das Messgerät bzw. dessen Steuerungseinheit die gemessenen Oberflächendaten dem Computer, der das erfindungsgemäße Verfahren ausführt, wie oben beschrieben zur Verfügung stellt.

Zusätzlich werden Kraftwirkungsdaten der Haltekraft in einer Datenbank, in einem Dateisystem oder über eine Schnittstelle dem Computer, der das erfindungsgemäße Verfahren ausführt, bereitgestellt, welche zumindest einen Kraftangriffspunkt und eine Kraftrichtung der Haltekraft festlegen. Diese Kraftwirkungsdaten können als gespeicherte Werte in einer Datenbank oder einem Dateisystem z.B. eines Warenverwaltungssystems vorliegen oder sie können für eine Anwendung durch z.B. ein Berechnungssystem berechnet werden beispielsweise wenn ein Klemmarm des Linsenhalteelements steuerbar ist und dessen Position und Kraftwirkung in Abhängigkeit der Linse bestimmt werden muss und für das hier beschriebene Verfahren bereitgestellt werden. Sie können beispielsweise zumindest teilweise aus typenspezifischen, technischen Datensätzen des Linsenhalteelements z.B. gegeben durch Konstruktionszeichnungen des Linsenhalteelements stammen. Alternativ oder zusätzlich können die Kraftwirkungsdaten auch zumindest teilweise von einem Benutzer des hier beschriebenen Verfahrens insbesondere über eine Benutzerschnittstelle (z.B. Bildschirmarbeitsplatz) ausgewählt oder eingegeben werden. So könnte beispielsweise ein Benutzer (durch eine Eingabe über ein Bedienterminal) auswählen, dass die Schwerkraft als Haltekraft wirken soll und/oder in welcher Richtung (z.B. in Bezug auf ein Koordinatensystem des Linsenhalteelements) die Haltekraft wirken soll. Insbesondere bei einer Berücksichtigung der Schwerkraft der optischen Linse kann zumindest die Kraftrichtung der Haltekraft automatisch aus einer (vorgegebenen bzw. vom Benutzer eingegebenen) Orientierung des Linsenhalteelements im Raum ergeben. Der Kraftangriffspunkt der Schwerkraft kann dann aus der jeweiligen, momentanen Lage der Linse relativ zum Linsenhalteelement (z.B. als die Koordinaten des Schwerpunkts der Linse im Koordinatensystem der Linse) rechnerisch ermittelt werden. Das Bereitstellen der Kraftwirkungsdaten umfasst damit vorzugsweise zumindest teilweise ein Auslesen von gespeicherten Daten aus einem Datenspeicher und/oder eine Eingabe durch einen Benutzer und/oder eine Berechnung aus gespeicherten und/oder von einem Benutzer eingegebenen und/oder vorab berechneten Daten.

Schließlich wird ein erster Kontaktpunkt der ersten Linsenoberfläche mit dem Anlagebereich des Linsenhalteelements bereitgestellt. Das Bereitstellen des ersten Kontaktpunktes erfolgt vorzugsweise abhängig von und angepasst an die konkrete Anwendung, im Rahmen welcher die vorliegende Erfindung genutzt wird. Beispiele und bevorzugte Ausführungsformen hierzu werden weiter unten noch ausführlich beschrieben.

Basierend auf diesen Daten umfasst das Verfahren ein virtuelles Rotieren der optischen Linse um eine erste Drehachse, welche durch den (zumindest einen) ersten Kontaktpunkt verläuft und sowohl senkrecht zu einer Kraftwirkungsachse, welche durch den Kraftangriffspunkt und parallel zur Kraftrichtung verläuft, als auch senkrecht zum Lot vom ersten Kontaktpunkt auf die Kraftwirkungsachse liegt, in Richtung eines Drehmoments, welches durch die Kraftwirkungsdaten für eine Rotation um die erste Drehachse festgelegt ist. Dieses virtuelle Rotieren kann insbesondere in iterativen, kleinen Schritten erfolgen. Es erfolgt jedenfalls so lange bis die erste Linsenoberfläche der optischen Linse und der Anlagebereich des Linsenhalteelements einen zweiten Kontaktpunkt miteinander bilden.

Soweit in dieser Beschreibung von "virtuellen" Rotationen und/oder Translationen einer Linse die Rede ist, ist damit insbesondere gemeint, dass hier keine echte Linse physikalisch/mechanisch bewegt wird, sondern dass Fixpunkte der Linse (insbesondere Oberflächenpunkte) in einem gegebenen (insbesondere einem zum Linsenhalteelement festen) Koordinatensystem gemeinsam computerimplementiert rechnerisch so transformiert werden, dass diese Transformation eine echte physikalische/mechanische Rotation bzw. Translation dieser Fixpunkte gemeinsam (und damit der Linse) beschreibt, also simuliert.

Basierend auf dem ersten und zweiten Kontaktpunkt erfolgt ein virtuelles Rotieren der optischen Linse um eine zweite Drehachse, welche durch den ersten und den zweiten Kontaktpunkt verläuft, in Richtung eines Drehmoments, welches durch die Kraftwirkungsdaten für eine Rotation um die zweite Drehachse festgelegt ist, bis die erste Linsenoberfläche der optischen Linse und der Anlagebereich des Linsenhalteelements einen dritten Kontaktpunkt bilden. Auch diese virtuelle Rotation kann insbesondere in iterativen, kleinen Schritten erfolgen.

Die beiden virtuellen Rotationen erfolgen zumindest dann, wenn die jeweiligen Drehmomente ungleich Null sind, wenn also insbesondere die Kraftwirkungsachse sich nicht mit der jeweiligen Drehachse schneidet. Dies wird in der Praxis in der Regel zutreffen. Nur ausnahmsweise, wenn diese Bedingung nicht zutrifft, kann das Verfahren die Berechnung beispielsweise abbrechen und die Lage der optischen Linse bereits als die gesuchte stabile Lage bestimmen.

Sobald die gewünschte, stabile Lage der Linse relativ zum Linsenhalteelement erreicht ist, welche insbesondere durch (zumindest) drei Kontaktpunkte der ersten Linsenoberfläche mit dem Anlagebereich des Linsenhalteelements charakterisiert sein kann, kann diese Lage als zu bestimmende Lage ausgegeben werden. Somit umfasst das Verfahren ein Ausgeben der sich nach den virtuellen Rotationen um die erste und die zweite Drehachse ergebenden Lage (Position und Orientierung) der optischen Linse als die zu bestimmende Lage. Das Ausgeben kann dabei insbesondere in Form einer Ausgabe eines Datensatzes über einen Bildschirm und/oder eine computerlesbare Datenschnittstelle zur Datenübertragung und/oder Datenspeicherung erfolgen. Somit umfasst das Ausgeben der zu bestimmenden Lage vorzugsweise ein Anzeigen und/oder ein Übertragen und/oder ein Speichern von Positions- und/oder Orientierungsdaten, die die Position und/oder Orientierung der Linse relativ zum Linsenhalteelement in der (als stabil) ermittelten Lage eindeutig festlegt. Insbesondere sind damit direkt oder indirekt zumindest drei translatorische (Position) und drei rotatorische Koordinaten (Orientierung) der Linse (relativ zum Linsenhaltelement) eindeutig festgelegt. Soweit die Linse Symmetrien aufweist, welche zu Invarianzen der Form der Linse führen, kann es ausreichend sein, wenn die zu bestimmende Lage auch weniger Freiheitsgrade festlegt, um die Lage der optischen Linse bereits eindeutig (genug) zu beschreiben. So kann es bei einer vollständig rotationssymmetrischen Linse beispielsweise ausreichen, wenn die zu bestimmende Lage nur drei translatorische und zwei rotatorische Koordinaten eindeutig festlegt. Die dritte, die Rotationssymmetrie beschreibende Koordinate kann unberücksichtigt bleiben.

Durch die auf diese Weise bestimmte Lage der optischen Linse relativ zum Linsenhalteelement ist auch die zweite Linsenoberfläche relativ zum Linsenhalteelement und somit auch relativ zur ersten Linsenoberfläche eindeutig bestimmbar. Dies ist je nach Prozess, in welchem die vorliegende Erfindung Anwendung findet, von entsprechendem Nutzen, wie dies nachfolgend an einigen Beispielen beschrieben wird.

So kann beispielsweise für einen Messprozess die konkrete Form und Lage der zweiten Linsenoberfläche (relativ zur ersten Linsenoberfläche) anfänglich noch unbekannt sein. Ziel des Messprozesses kann es sein, Form und Lage der zweiten Linsenoberfläche relativ zur ersten Linsenoberfläche zu bestimmen. Dabei sind Messprozesse, welche direkt nur eine Linsenoberfläche (z.B. optisch oder mechanisch) in einem Koordinatensystem einer entsprechenden Messvorrichtung messen, technisch oft zumindest viel einfacher, schneller und kostengünstiger, manchmal auch präziser, als Messprozesse, die beide Linsenoberflächen relativ zu einem Koordinatensystem der Messvorrichtung und/oder relativ zueinander messen (müssen). Mit dem erfindungsgemäßen Verfahren gelingt es allerdings, die Position und Orientierung der ersten Linsenoberfläche relativ zum Linsenhalteelement sehr genau zu bestimmen. Da es in der Regel technisch sehr einfach ist, die Lage des Linsenhalteelements relativ zu einer Messvorrichtung sehr präzise zu bestimmen oder einzustellen, ermöglicht das erfindungsgemäße Verfahren eine sehr einfache und präzise Bestimmung der Lage der ersten Linsenoberfläche relativ zur Messvorrichtung. Dies gilt in besonderer Weise, wenn das Linsenhalteelement ein Bestandteil der Messvorrichtung ist oder die Lage des Linsenhalteelements relativ zur Messvorrichtung bekannt, insbesondere kalibriert, ist. Durch die mittels erfindungsgemäßen Verfahrens erhaltene Lage der ersten Linsenoberfläche zur Messvorrichtung und die Form der zweiten Linsenoberfläche sowie ihre Lage relativ zur ersten Linsenoberfläche können Messverfahren z.B. in einem Berechnungssystem simuliert werden und dadurch Sollwerte für die Messung bestimmt werden. Beispiel für diese Messverfahren sind Transmissionsmessungen wie z.B. der Scheitelbrechwertmesser und Automapper. Weiter kann es ausreichen, bei Anwendung des erfindungsgemäßen Verfahrens, mittels der Messvorrichtung eine Messung der zweiten Linsenoberfläche (im Koordinatensystem der Messvorrichtung) durchzuführen, um die relative Lage der zweiten Linsenoberfläche relativ zur ersten Linsenoberfläche zu bestimmen. Beispiel hierfür sind Reflexionsmessungen oder Flächenmessungen z.B. durch Abtasten der Linsenfläche.

In einer anderen beispielhaften Anwendung, in der eine gegebene zweite Linsenoberfläche bearbeitet (z.B. dünn beschichtet) werden soll, ohne ihre Form (und Lage) wesentlich zu ändern, kann neben der Form der zweiten Linsenoberfläche auch ihre Lage (Position und Orientierung) relativ zur ersten Linsenoberfläche bereits bekannt sein. So kann es beispielsweise das Ziel sein, eine komplex fertig geformte Linse auf der zweiten Linsenoberfläche zu beschichten, z.B. zum Anbringen einer Schutzschicht, einer Entspiegelungsschicht, einer Färbung, usw.. Um diese Bearbeitung (z.B. Beschichtung) möglichst präzise durchführen zu können, kann es vorteilhaft sein, die zu bearbeitende zweite Linsenoberfläche möglichst präzise relativ zur Bearbeitungsvorrichtung zu positionieren und zu orientieren. Dazu sollte die Lage der optischen Linse relativ zur Bearbeitungsvorrichtung (oder umgekehrt ein Bearbeitungskopf, z.B. Sprühkopf, der Bearbeitungsvorrichtung relativ zur optischen Linse) möglichst genau eingestellt werden können. Mit dem erfindungsgemäßen Verfahren gelingt es, die Position und Orientierung der ersten Linsenoberfläche relativ zum Linsenhalteelement sehr genau zu bestimmen. Soweit in diesem Anwendungsbeispiel ohnehin aber die Lage der zweiten Linsenoberfläche relativ zur ersten Linsenoberfläche bereits bekannt (vorgegeben) ist, ist somit auch die Lage der zweiten Linsenoberfläche relativ zum Linsenhalteelement bestimmt oder bestimmbar. Da es in der Regel technisch sehr einfach ist, die Lage des Linsenhalteelements relativ zu einer Bearbeitungsvorrichtung sehr präzise zu bestimmen oder einzustellen, ermöglicht das erfindungsgemäße Verfahren eine sehr einfache und präzise Einstellung der Lage der zweiten Linsenoberfläche relativ zur Bearbeitungsvorrichtung bzw. der Lage eines Bearbeitungskopfes der Bearbeitungsvorrichtung relativ zur zweiten Linsenoberfläche. Dies gilt in besonderer Weise, wenn das Linsenhalteelement ein Bestandteil der Bearbeitungsvorrichtung ist oder die Lage des Linsenhalteelements relativ zur Bearbeitungsvorrichtung bekannt, insbesondere kalibriert, ist.

In einer weiteren beispielhaften Anwendung, in der eine zu fertigende zweite Linsenoberfläche bearbeitet (z.B. geschliffen oder gefräst) werden soll, indem die Form einer festgelegten Zielvorgabe angepasst werden soll, kann neben der Form der zweiten Linsenoberfläche auch ihre Lage (Position und Orientierung) relativ zur ersten Linsenoberfläche als Zielvorgabe des Fertigungsprozesses bereits bekannt sein. So kann es beispielsweise das Ziel des Fertigungsprozesses sein, eine komplex geformte zweite Linsenoberfläche derart zu fertigen, dass sie am Ende eine exakte Lage relativ zur ersten Linsenoberfläche einnimmt. Um diese Bearbeitung der zweiten Linsenoberfläche (z.B. Fräsen oder Schleifen) möglichst präzise durchführen zu können, ist es wichtig, die Lage der optischen Linse (also der ersten Linsenoberfläche) relativ zur Fertigungsvorrichtung (insbesondere relativ zu einem Prozesskopf der Fertigungsvorrichtung, wie z.B. einem Fräs- oder Schleifkopf) möglichst genau einstellen zu können. Mit dem erfindungsgemäßen Verfahren gelingt es, die Position und Orientierung der ersten Linsenoberfläche relativ zum Linsenhalteelement sehr genau zu bestimmen. Da es in der Regel technisch sehr einfach ist, die Lage des Linsenhalteelements relativ zu einer Fertigungsvorrichtung (z.B. Schleif- oder Fräsmaschine) oder die Lage eines Prozesskopfes (z.B. Fräs- oder Schleifkopf) der Fertigungsvorrichtung relativ zum Linsenhalteelement sehr präzise zu bestimmen oder einzustellen, ermöglicht das erfindungsgemäße Verfahren eine sehr einfache und präzise Einstellung der Lage der ersten Linsenoberfläche relativ zur Fertigungsvorrichtung derart, dass die von der Fertigungsvorrichtung zu fertigende zweite Linsenoberfläche dann die gewünschte Lage relativ zur ersten Linsenoberfläche einnimmt. Dies gilt in besonderer Weise, wenn das Linsenhalteelement ein Bestandteil der Fertigungsvorrichtung ist oder die Lage des Linsenhalteelements relativ zur Fertigungsvorrichtung bekannt, insbesondere kalibriert, ist. Soweit für einen solchen Fertigungsprozess neben Form und Lage der zu fertigen zweiten Linsenoberfläche auch die anfängliche Form und Lage der zweiten Linsenoberfläche (also vor ihrer Umformung) bekannt ist und zur Steuerung des Fertigungsprozesses (z.B. zur Festlegung von Aufsetzpunkten eines Prozesskopfes zu Beginn des Fräs- oder Schleifvorgangs) genutzt werden soll, sind hierfür die Ausführung zum oben beschriebenen Bearbeitungsprozess (z.B. Beschichten) analog anwendbar.

Die vorliegende Erfindung schafft damit die Möglichkeit, die Position und Orientierung der optischen Linse (also ihrer Linsenoberflächen) relativ zum Linsenhalteelement sehr zuverlässig und präzise zu bestimmen. Damit kann die optische Linse auch sehr genau relativ zu einem entsprechenden Bearbeitungswerkzeug positioniert werden.

Die Erfindung ermöglich somit, beispielsweise durch ein Iterationsverfahren, eine optimale Koordinatentransformation zu bestimmen. Im Vergleich zum Stand der Technik müssen dabei nicht mehrere Konfigurationen verglichen werden. Vielmehr ist das erfindungsgemäße Verfahren dynamisch adaptiv und ergibt damit insbesondere für komplexe Linsenoberflächen eine viel genauere, aber auch schnellere Bestimmung der optimalen Koordinatentransformation.

Beispiele für Linsenhalteelemente sind ein Blockring oder die Planauflage. Als bevorzugte optische Linsen ist das Verfahren insbesondere für Brillengläser anwendbar. Als Haltekraft können insbesondere die eigene Schwerkraft der optischen Linse oder ein Klemmarm dienen, der die optische Linse gegen den Anlagebereich des Linsenhalteelements drückt.

Insbesondere erfolgt das erfindungsgemäße Verfahren in einem iterativen Prozess, so dass eine Koordinatentransformation zur Bestimmung der Lage (Position und Orientierung) der optischen Linse durch eine Iteration gefunden wird. Dabei liegt eine Idee der Erfindung darin, dass das Brillenglas durch alle ausgeübten Kräfte in eine Lage gezwungen wird, in der alle Kräfte und Drehmomente durch die Auflage der ersten Linsenoberfläche (z.B. Vorder- oder Rückfläche eines Brillenglases) auf den Anlagebereich des Linsenhalteelements kompensiert werden. Befindet sich die optische Linse noch nicht in dieser stabilen Lage wird sich die optische Linse durch die Kräfte und Drehmomente in Richtung dieser stabilen Lage bewegen. Eine Modellierung dieser physikalischen Dynamik stellt sicher, dass die optimale bzw. stabile Lage der optischen Linse und damit die optimale Koordinatentransformation gefunden werden kann.

Vorzugsweise umfasst das Verfahren außerdem, falls ein Projektionspunkt, welcher sich durch eine Projektion des Kraftangriffspunktes entlang der Kraftrichtung auf eine temporäre Kontaktebene durch den ersten, zweiten und dritten Kontaktpunkt ergibt, nicht innerhalb eines vom ersten, zweiten und dritten Kontaktpunkt gebildeten Dreiecks liegt, ein virtuelles Rotieren der optischen Linse um eine weitere Drehachse, welche zumindest durch denjenigen Kontaktpunkt aus dem ersten, zweiten und dritten Kontaktpunkt verläuft, welcher dem Projektionspunkt am nächsten liegt, in Richtung eines Drehmoments, welches durch die Kraftwirkungsdaten für eine Rotation um die weitere Drehachse festgelegt ist, bis die erste Linsenoberfläche der optischen Linse und der Anlagebereich des Linsenhalteelements einen weiteren Kontaktpunkt bilden. Besonders bevorzugt wird dieser Schritt iterativ durchgeführt, wobei der Kontaktpunkt oder die Kontaktpunkte (aus dem ersten, zweiten und dritten Kontaktpunkt), welche(r) nicht in der weiteren Drehachse enthalten ist in den weiteren Iterationsschritten verworfen wird. Vielmehr wird vorzugsweise in iterativer Weise eine neue Konstellation von drei Kontaktpunkten gesucht, bis der Projektionspunkt innerhalb der von den drei Kontaktpunkten gebildeten konvexen Fläche (Dreieck) liegt.

In einer bevorzugten Ausführungsform verläuft die weitere Drehachse durch einen weiteren Kontaktpunkt aus dem ersten, zweiten und dritten Kontaktpunkt derart, dass der außerhalb der weiteren Drehachse liegende Kontaktpunkt aus dem ersten, zweiten und dritten Kontaktpunkt und der Projektionspunkt durch die weitere Drehachse innerhalb der temporären Kontaktebene voneinander getrennt sind. Mit anderen Worten teilt die weitere Drehachse die temporäre Kontaktebene in zwei Halbebenen, wobei der Projektionspunkt und der außerhalb der weiteren Drehachse liegende Kontaktpunkt aus dem ersten, zweiten und dritten Kontaktpunkt in unterschiedlichen Halbebenen liegen. In diesem Fall wird insbesondere dieser nicht von der weiteren Drehachse durchlaufene Kontaktpunkt verworfen.

Alternativ oder zusätzlich verläuft die weitere Drehachse in einer anderen bevorzugten Ausführungsform oder in einem anderen Iterationsschritt sowohl senkrecht zur Kraftwirkungsachse als auch senkrecht zum Lot vom Kontaktpunkt, durch welchen die Drehachse verläuft, auf die Kraftwirkungsachse. Insbesondere in diesem Fall werden beide nicht von der weiteren Drehachse durchlaufenen Kontaktpunkte verworfen und das (iterative) Verfahren sucht vorzugsweise zwei weitere Kontaktpunkte.

In einer bevorzugten Ausführungsform ist der Kraftangriffspunkt der Schwerpunkt der optischen Linse und die Kraftrichtung die Vertikale, also die Richtung des Schwerefeldes (d.h. die Richtung der Schwerkraft).

Das Bereitstellen des ersten Kontaktpunktes erfolgt vorzugsweise abhängig von und angepasst an die konkrete Anwendung, im Rahmen welcher die vorliegende Erfindung genutzt wird. So kann beispielsweise für ein Messverfahren der erste Kontaktpunkt derart bestimmt werden, dass die Linse bezüglich eines Messsensors ausgerichtet werden soll. Als Messsensor kommt ein Scheitelbrechwertmesser oder ein Shack-Hartmann-Sensor infrage. Der Ort des Messsensors legt dabei vorzugsweise zwei (horizontale) Koordinaten der Position eines Referenzpunktes (z.B. Linsenmitte) relativ zum Linsenhalteelement und damit relativ zur Messvorrichtung (z.B. relativ zu einer Sensormitte) fest. So könnte das Bereitstellen des ersten Kontaktpunktes mit der Zielsetzung erfolgen, dass die Linsenmitte und die Sensormitte (insbesondere in der zu bestimmenden stabilen Lage) auf einer Gerade liegen, die insbesondere senkrecht zu einer vom Linsenhalteelement festgelegten Auflageebene steht. Winkelkoordinaten einer Rotation um diese Gerade können dann durch die Ausrichtung eines internen Koordinatensystems des Messsensors z.B. Referenz einer Zylinderasche und/oder einer Prismenbasis der optischen Linse festgelegt werden.

Für einen Blockprozess, wie er beispielsweise für ein Fräsen, Schleifen und/oder Polieren einer Linse eingesetzt werden kann, könnte der erste Auflagepunkt derart bereitgestellt werden, dass die optische Linse bezüglich eines vom Linsenhalteelement gebildeten Blockrings ausgerichtet wird, wobei eine Blockringmitte beispielsweise zwei (horizontale) Koordinaten eines Referenzpunktes (z.B. Linsenmitte) relativ zum Blockring (insbesondere relativ zur Blockringmitte) festlegt. So könnte das Bereitstellen des ersten Kontaktpunktes mit der Zielsetzung erfolgen, dass die Linsenmitte und die Blockringmitte auf einer Gerade liegen, die insbesondere senkrecht zu einer vom Blockring festgelegten Auflageebene steht. Winkelkoordinaten einer Rotation um diese Gerade können dann durch die Ausrichtung aufgrund einer Referenzvorgabe durch eine Zylinderasche und/oder eine Prismenbasis der optischen Linse festgelegt werden.

Für die Ermittlung einer Bauhöhe einer optischen Linse ist die konkrete Wahl des ersten Kontaktpunktes vorzugsweise an weniger Randbedingungen geknüpft, da hier vorzugsweise nur der relative Abstand des höchsten Punkt der zweiten Linsenoberfläche von einer vom Linsenhalteelement gebildeten Planauflage bestimmt wird und diese Größe unabhängig von der Wahl des Koordinatensystems und damit unabhängig von den zwei horizontalen (also zur Planauflage parallelen) Translationen und der Rotation um die Vertikale (also die Senkrechte zur Planauflage) ist.

In einer bevorzugten Ausführungsform umfasst das Bereitstellen eines ersten Kontaktpunktes der ersten Linsenoberfläche mit dem Anlagebereich des Linsenhalteelements ein Bereitstellen einer Zielvorgabe für die Lage der optischen Linse relativ zum Linsenhalteelement und ein Vorgeben eines Startwertes für den ersten Kontaktpunkt. Die Zielvorgabe wird vorzugsweise abhängig von und angepasst and die Anwendung bereitgestellt, im Rahmen derer das erfindungsgemäße Verfahren genutzt wird, wie dies beispielhaft bereits beschrieben wurde. Für eine Wahl des Startwerts des ersten Kontaktpunkts wird vorzugsweise das Linsenhalteelement im Koordinatensystem der optischen Linse durch eine Menge von möglichen Kontaktpunkten beschrieben, z.B. eine Randkurve der optischen Linse bei einer Positionierung einer konkaven ersten Linsenoberfläche auf einer Planauflage des Linsenhalteelement oder die Projektion des Blockrings auf die erste Linsenoberfläche. Aus dieser Menge von möglichen Kontaktpunkten kann der Startwert für den ersten Kontaktpunkt ausgewählt werden. Auch diese Auswahl wird vorzugsweise abhängig von und angepasst an die Anwendung vorgenommen, im Rahmen derer das erfindungsgemäße Verfahren genutzt wird. So kann beispielsweise bei einer Auflage einer Vorderfläche eines Brillenglases auf einer Planauflage als erster Kontaktpunkt ein Punkt mit der kleinster Pfeilhöhe und bei einer Auflage einer Rückfläche eines Brillenglases auf einer Planauflage als erster Kontaktpunkt ein Punkt mit der größten Pfeilhöhe ausgewählt werden.

Außerdem umfasst das Verfahren in dieser bevorzugten Ausführungsform nach dem virtuellen Rotieren der optischen Linse um die zweite Drehachse ein Überprüfen der resultierenden Lage der optischen Linse auf Einhaltung der Zielvorgabe; und ein Ermitteln eines Korrekturwertes für den ersten Kontaktpunkt, falls die Zielvorgabe nicht bis zu einer geforderten Genauigkeit (also innerhalb erlaubter Toleranzabweichungen) eingehalten ist. Sollte die Zielvorgabe eingehalten sein (bzw. eine Abweichung innerhalb einer erlaubten Toleranz liegen), kann das Verfahren vorzugsweise die sich nach den virtuellen Rotationen um die erste und die zweite Drehachse ergebenden Lage der optischen Linse als die zu bestimmende Lage ausgeben, ohne dass ein Korrekturwert für den ersten Kontaktpunkt ermittelt wird oder werden muss.

Zumindest aber soweit eine Korrektur für den ersten Kontaktpunkt vorgenommen wird, nachdem die Zielvorgabe als nicht eingehalten erkannt wurde, werden das virtuelle Rotieren um eine erste Drehachse, das virtuelle Rotieren um eine zweite Drehachse, das Überprüfen auf Einhaltung der Zielvorgabe und gegebenenfalls das Ermitteln eines Korrekturwertes für den ersten Kontaktpunkt iterativ durchgeführt, bis eine Einhaltung der Zielvorgabe ermittelt wird. Vorzugsweise kann das Ermitteln des Korrekturwertes für den ersten Kontaktpunkt mittels eines Newton-Verfahrens durchgeführt werden.

Vorzugsweise wird als Zielvorgabe zumindest eine Koordinate einer Zielposition zumindest eines Referenzpunktes der optischen Linse (z.B. eine Linsenmittelpunkt) relativ zum Linsenhalteelement (und damit insbesondere relativ zu einer Mess- bzw. Bearbeitungsvorrichtung) bereitgestellt. Besonders bevorzugt werden dabei als Zielvorgabe vorzugsweise zwei Koordinaten der Zielposition des zumindest einen Referenzpunktes der optischen Linse relativ zum Linsenhalteelement bereitgestellt. Dies ist insbesondere in Anwendungen vorteilhaft, in denen beispielsweise eine Linsenmitte relativ zu einer Sensormitte einer Messvorrichtung oder einer Werkzeugmitte einer Bearbeitungsvorrichtung ausgerichtet werden soll.

Alternativ oder zusätzlich wird vorzugsweise als Zielvorgabe zumindest eine Koordinate einer Zielorientierung der optischen Linse relativ zum Linsenhalteelement (und damit insbesondere relativ zu einer Mess- bzw. Bearbeitungsvorrichtung) bereitgestellt. Dies ist insbesondere in Anwendungen vorteilhaft, in denen beispielsweise eine Referenzachse einer Zylinderwirkung und/oder einer Prismenbasis relativ zu einer Messvorrichtung oder einer Bearbeitungsvorrichtung ausgerichtet werden soll.

In einem weiteren Aspekt bietet die Erfindung ein Verfahren zum Bearbeiten zumindest einer Linsenoberfläche einer optischen Linse, umfassend:
- Bereitstellen einer optischen Linse mit einer ersten Linsenoberfläche mit bekannten Oberflächendaten und einer zu bearbeitenden zweiten Linsenoberfläche;
- Blocken der Linse mit der ersten Linsenoberfläche an einem Linsenhalteelement, wobei die Lage (Position und Orientierung) der optischen Linse in Bezug auf das Linsenhalteelement mit einem hier beschriebenen Verfahren insbesondere gemäß einer der hier beschriebenen bevorzugten Ausführungsformen bestimmt wird; und
- Bearbeiten der zweiten Linsenoberfläche, während die optische Linse durch das Linsenhalteelement in der bestimmten Lage relativ zum Linsenhalteelement gehalten wird.

Nachfolgend wird die Erfindung anhand bevorzugter Ausführungsformen mit Bezug auf die beigefügten Zeichnungen weiter beschrieben. Dabei zeigen:
- Fig. 1: eine schematische Darstellung einer von einem Linsenhalteelemente gehaltenen optischen Linse;
- Fig. 2A und 2B: schematische Darstellungen von virtuellen Konstellationen zwischen einer optischen Linse und einem Linsenhalteelement während eines erfindungsgemäßen Verfahrens.

Fig. 1 zeigt eine beispielhafte Positionierung eines Brillenglases 10 als Beispiel einer bevorzugten optischen Linse, welches eine erste Linsenoberfläche 12 und eine zweite Linsenoberfläche 14 aufweist. Zumindest für die erste Linsenoberfläche sind Oberflächendaten bekannt, welche dem erfindungsgemäßen Verfahren zur Verfügung gestellt werden. Die Oberflächendaten werden beispielsweise als Pfeilhöhen in einem Koordinatensystem (x'-y'-z') des Brillenglases in einer Datenbank zur Verfügung gestellt. Insbesondere können sie dabei beispielsweise aus Standardlinsendaten (z.B. Basiskurven) oder aus einer individuellen Flächenoptimierung eines Brillenglases stammen. In Fig. 1 ist das Koordinatensystem (x'-y'-z') des Brillenglases dargestellt (y'-Achse läuft in die Zeichenebene hinein). Die genaue Form der zweiten Linsenoberfläche 14 muss für das Verfahren zum Bestimmen der Lage (Position und Orientierung) des Brillenglases nicht bekannt sein. Ziel ist es, die genaue Lage (Position und Orientierung), also insbesondere (bis zu) drei translatorische und (bis zu) drei rotatorische Parameter, des Brillenglases 10 relativ zu einem Linsenhalteelement 16, welches das Brillenglas hält, zu bestimmen. So weist das Linsenhalteelement 16 einen Anlagebereich 18 auf, an welchen das Brillenglas 10 mit der ersten Linsenoberfläche 12 angeordnet wird und gegen welchen das Brillenglas gedrückt wird. Es kommt damit zu einem direkten Kontakt zwischen der ersten Linsenoberfläche 12 und dem Anlagebereich 18. Diese Lage ist dabei naturgemäß dann stabil, wenn sich beispielsweise zumindest drei Kontaktpunkte zwischen der Linsenoberfläche 12 und dem Anlagebereich 18 ergeben, welche ein Dreieck bilden, durch dessen Fläche eine Achse der Kraft, mit der das Brillenglas 10 gegen das Linsenhalteelement gedrückt wird, hindurchtritt.

In Fig. 1 ist außerdem ein Koordinatensystem (x-y-z) dargestellt (y-Achse läuft in die Zeichenebene hinein), welches im System des Linsenhalteelements fest definiert ist. Die genauen Koordinaten der ersten Linsenoberfläche 12 in diesem Koordinatensystem in der stabilen Lage hängen insbesondere von der Oberflächenform der ersten Linsenoberfläche 12 und der Form des Anlagebereichs 18 ab. Ziel ist es, diese genaue Lage der ersten Linsenoberfläche 12 und damit des gesamten Brillenglases 10 relativ zum Linsenhalteelement (also insbesondere im Koordinatensystem des Linsenhalteelements) zu bestimmen. Dazu können die Oberflächendaten des Brillenglases, welche anfänglich im Koordinatensystem des Brillenglases (x'-y'-z') zur Verfügung gestellt werden, in das Koordinatensystem des Linsenhaltesystems (x-y-z) transformiert werden. Insbesondere in diesen Koordinaten können anschließend die einzelnen (virtuellen) Rotationen und Translationen des Brillenglases (also der transformierten Oberflächendaten) durchgeführt werden.

Fig. 2 zeigt schematisch einige virtuelle, temporäre Lagen während eines Bestimmens der (zu bestimmenden, stabilen) Lage des Brillenglases. Dazu werden Oberflächendaten der bekannten ersten Linsenoberfläche 12, insbesondere in einem Koordinatensystem des Brillenglases 10 bereitgestellt. Außerdem werden Oberflächendaten des Anlagebereichs 18 des Linsenhalteelements 16 bereitgestellt. Das Verfahren soll nun einen stabilen Kontakt zwischen dem Brillenglas 10 und dem Linsenhalteelement 16 bei Wirkung einer Kraft auf das Brillenglas bestimmen, welche das Brillenglas 10 mit der ersten Linsenoberfläche 12 gegen den Anlagebereich 18 des Linsenhalteelements 16 drückt. Dazu werden außerdem Kraftwirkungsdaten der Haltekraft bereitgestellt, welche zumindest einen Kraftangriffspunkt 20 und eine Kraftrichtung 22 der Haltekraft festlegen. In der schematisch dargestellten Ausführungsform soll eine Konstellation beschrieben werden, in der das Brillenglas unter Wirkung der eigenen Schwerkraft auf einer horizontalen Auflagefläche (Anlagebereich 18 des Linsenhalteelements 16) abgelegt wird. Als Kraftangriffspunkt 20 kann somit der Schwerpunkt des Brillenglases 10 bereitgestellt werden. In der dargestellten Ausführungsform von Fig. 1 und 2 ragt das Brillenglas seitlich über den Anlagebereich 18 hinaus. Alternativ könnte auch der Anlagebereich 18 seitlich über das Brillenglas hinausragen.

Außerdem wird eine anfängliche Lage des Brillenglases 10 relativ zum Linsenhalteelement 16 ermittelt, bei welcher sich ein erster Kontaktpunkt 30-1 zwischen der ersten Linsenoberfläche 12 und dem Anlagebereich 18 ergibt. Dieser erste Kontaktpunkt 30-1 wird insbesondere im Koordinatensystem (x-y-z) des Linsenhalteelements 16 bereitgestellt.

Besonders bevorzugt kann das Verfahren in diesem Koordinatensystem durchgeführt werden. Dabei wird das Koordinatensystem vorzugsweise als ein rechtshändiges Koordinatensystem definiert, bei dem die z-Achse in die entgegengesetzte Richtung der Kraftwirkung auf die optische Linse (z.B. Brillenglas 10) gerichtet ist. Die x-Achse steht senkrecht zur z-Achse und ist ansonsten frei wählbar. Insbesondere kann sie beispielsweise relativ zu (z.B. senkrecht zu) einer (anfänglichen) Achse des Koordinatensystems gewählt werden, das zur Beschreibung der Brillenglasgeometrie benutzt wird (z.B. eine y'-Achse, welche eine Vertikalachse des Brillenglases in einer Gebrauchsstellung repräsentieren kann). Es wird initial eine Position gewählt, in der das Brillenglas mit der ersten Linsenoberfläche 12, die vom Linsenhalteelement 16 gehalten werden soll, den Anlagebereich 18 berührt und damit eine initiale Koordinatentransformation aus dem Koordinatensystem, das zur Beschreibung der Brillenglasgeometrie benutzt wird, und dem Koordinatensystem, das zur Beschreibung der Auflage des Brillenglases benutzt wird, definiert. Eine entsprechende anfängliche virtuelle Lage mit dem ersten Kontaktpunkt 30-1 ist insbesondere in Fig. 2A schematisch dargestellt.

Danach werden, insbesondere rekursiv, vorzugsweise folgende Schritte ausgeführt: Der erste Kontaktpunkt 30-1 wird als Drehpunkt identifiziert. Wenn das bzgl. dieses Drehpunkts resultierende Drehmoment 0 ist, ist das rekursive Verfahren beendet.

Wenn das Drehmoment nicht 0 ist, erzeugt es eine Rotationsrichtung, in der das Brillenglas rotiert wird, wobei der Drehpunkt festgehalten wird. Die Rotation wird fortgesetzt bis mindestens ein zweiter Kontaktpunkt 30-2 der Linsenoberfläche 12 des Brillenglases 10 mit dem Anlagebereich 18 des Linsenhalteelements 16 entsteht. Diese virtuelle Konstellation ist in Fig. 2B schematisch dargestellt. Die Rotation wird in der Koordinatentransformation berücksichtigt. Es wird mit den zwei gefundenen Berührpunkten rekursiv weitergearbeitet.

Wenn zwei Berührpunkte vorhanden sind, wird durch diese Punkte eine Drehachse beschrieben. Wenn das resultierende Drehmoment um diese Drehachse 0 ist, ist das rekursive Verfahren beendet. Wenn das Drehmoment nicht 0 ist, bestimmt es eine Rotation. Diese Rotation wird bei fester Drehachse so lange ausgeführt bis mindestens ein dritter Berührpunkt auf der Fläche des Brillenglases gefunden ist. Die Rotation wird in der Koordinatentransformation berücksichtigt. Es wird das rekursive Verfahren mit diesen drei Berührpunkten weitergeführt.

Wenn drei oder mehr Berührpunkte gefunden sind, wird geprüft, ob die resultierende Kraft innerhalb der konvexen Form, die aus den drei oder mehr Berührpunkten erzeugt wird, wirkt. Damit ist die stabile optimale Lage des Brillenglases gefunden, da das resultierende Drehmoment bzgl. jeder Achse durch zwei Berührpunkte durch die Auflage an einem weiteren Berührpunkt kompensiert werden kann. Wenn diese stabile Lage nicht gefunden wurde, bestimmt man die zur resultierenden Kraft nächstliegende Verbindungsgerade der mindestens drei Berührpunkte, d.h. das Drehmoment um eine Achse durch zwei Berührpunkte das nicht durch die Auflage eines weiteren Berührpunkts kompensiert werden kann, und führt das Verfahren rekursiv aus, wobei die nicht auf der Verbindungslinie liegenden Berührpunkte entfernt wurden.

Nach Beendigung ist durch die rekursive Anwendung der Rotationen in der Koordinatentransformation eine Koordinatentransformation gefunden, die den Übergang aus dem Koordinatensystem, das zur Beschreibung der Glasgeometrie benutzt wird, in das Koordinatensystem, das zur Beschreibung der Auflage benutzt wird, beschreibt.

Als Beispiel wird im Folgenden ein Algorithmus für die Bestimmung der Planauflage für ein Brillenglas, d.h. die Rückfläche liegt auf einer waagrechten Ebene auf, betrachtet. Die resultierende Kraft ist durch die Gewichtskraft, die im Schwerpunkt des Brillenglases wirkt, gegeben. Die Auflageebene steht vorzugsweise senkrecht zu dieser Kraft und bildet dabei den Anlagebereich des Linsenhalteelements. In einem ersten Schritt wird die Auflageebene bezüglich des Brillenglases so definiert, dass sie zusätzlich ein Punkt der Rückfläche (erste Fläche) des Brillenglases berührt. Danach wird die oben beschriebene Rekursion durchgeführt, wobei das resultierende Drehmoment durch die Gewichtskraft im Schwerpunkt bezüglich des beschriebenen Drehpunkts bzw. der Drehachse bestimmt werden kann. Die Rekursion ist beendet, wenn z.B. mindestens drei Berührpunkte des Brillenglases mit der Auflageebene existieren und diese eine konvexe Hülle beschreiben, innerhalb der die Projektion des Schwerpunkts senkrecht auf die Auflageebene enthalten ist. Bei einer torischen Rückfläche ist es z.B. möglich, dass die Berührpunkte und die Projektion des Schwerpunkts auf einer Geraden in der Auflageebene liegen und somit das Brillenglas auf nur zwei Berührpunkten zu liegen kommt. Dies ist ein Beispiel für die Abbruchbedingung der Rekursion mit zwei Berührpunkten und einem resultierenden Drehmoment von 0. Eine Ruhelage des Brillenglases auf nur einem Berührpunkt ist z.B. gegeben, wenn die Planauflage eines rotationssymmetrischen, bikonvexen Brillenglases bestimmt wird.

## Patentansprüche

1. Computerimplementiertes Verfahren zum Bestimmen einer Lage einer optischen Linse (10) in Bezug auf ein Linsenhalteelement (16), während die optische Linse (10) durch eine Haltekraft mit einer ersten Linsenoberfläche (12) an einen Anlagebereich (18) des Linsenhalteelements (16) gedrückt wird, umfassend:
- Bereitstellen von Oberflächendaten der ersten Linsenoberfläche (12) der optischen Linse (10);
- Bereitstellen von Oberflächendaten des Anlagebereichs (18) des Linsenhalteelements (16);
- Bereitstellen von Kraftwirkungsdaten der Haltekraft, welche zumindest einen Kraftangriffspunkt (20) und eine Kraftrichtung (22) der Haltekraft festlegen;
- Bereitstellen eines ersten Kontaktpunktes (30-1) der ersten Linsenoberfläche (12) mit dem Anlagebereich (18) des Linsenhalteelements (16);
- virtuelles Rotieren der optischen Linse (10) um eine erste Drehachse, welche durch den ersten Kontaktpunkt (30-1) und sowohl senkrecht zu einer Kraftwirkungsachse, welche durch den Kraftangriffspunkt (20) und parallel zur Kraftrichtung (22) verläuft, als auch senkrecht zum Lot vom ersten Kontaktpunkt (30-1) auf die Kraftwirkungsachse verläuft, in Richtung eines Drehmoments, welches durch die Kraftwirkungsdaten für eine Rotation um die erste Drehachse festgelegt ist, bis die erste Linsenoberfläche (12) der optischen Linse (10) und der Anlagebereich (18) des Linsenhalteelements (16) einen zweiten Kontaktpunkt (30-2) bilden;
- virtuelles Rotieren der optischen Linse (10) um eine zweite Drehachse, welche durch den ersten (30-1) und den zweiten Kontaktpunkt (30-2) verläuft, in Richtung eines Drehmoments, welches durch die Kraftwirkungsdaten für eine Rotation um die zweite Drehachse festgelegt ist, bis die erste Linsenoberfläche (12) der optischen Linse (10) und der Anlagebereich (18) des Linsenhalteelements (16) einen dritten Kontaktpunkt bilden; und
- Ausgeben der sich nach den virtuellen Rotationen um die erste und die zweite Drehachse ergebenden Lage der optischen Linse (10) als die zu bestimmende Lage.

2. Verfahren nach Anspruch 1, außerdem umfassend, falls ein Projektionspunkt, welcher sich durch eine Projektion des Kraftangriffspunktes (20) entlang der Kraftrichtung (22) auf eine temporäre Kontaktebene durch den ersten (30-1), zweiten (30-2) und dritten Kontaktpunkt ergibt, nicht innerhalb eines vom ersten (30-1), zweiten (30-2) und dritten Kontaktpunkt gebildeten Dreiecks liegt:
- virtuelles Rotieren der optischen Linse (10) um eine weitere Drehachse, welche zumindest durch denjenigen Kontaktpunkt aus dem ersten (30-1), zweiten (30-2) und dritten Kontaktpunkt verläuft, welcher dem Projektionspunkt am nächsten liegt, in Richtung eines Drehmoments, welches durch die Kraftwirkungsdaten für eine Rotation um die weitere Drehachse festgelegt ist, bis die erste Linsenoberfläche (12) der optischen Linse (10) und der Anlagebereich (18) des Linsenhalteelements (16) einen weiteren Kontaktpunkt bilden.

3. Verfahren nach Anspruch 2, wobei die weitere Drehachse durch einen weiteren Kontaktpunkt aus dem ersten (30-1), zweiten (30-2) und dritten Kontaktpunkt derart verläuft, dass der außerhalb der weiteren Drehachse liegende Kontaktpunkt aus dem ersten (30-1), zweiten (30-2) und dritten Kontaktpunkt und der Projektionspunkt durch die weitere Drehachse innerhalb der temporären Kontaktebene voneinander getrennt sind.

4. Verfahren nach Anspruch 2, wobei die weitere Drehachse sowohl senkrecht zur Kraftwirkungsachse als auch senkrecht zum Lot vom Kontaktpunkt, durch welchen die Drehachse verläuft, auf die Kraftwirkungsachse verläuft.

5. Verfahren nach einem der Ansprüche 1 bis 4, wobei der Kraftangriffspunkt (20) der Schwerpunkt der optischen Linse (10) und die Kraftrichtung (22) die Vertikale ist.

6. Verfahren nach einem der vorangegangenen Ansprüche, wobei das Bereitstellen eines ersten Kontaktpunktes (30-1) der ersten Linsenoberfläche (12) mit dem Anlagebereich (18) des Linsenhalteelements (16) umfasst:
- Bereitstellen einer Zielvorgabe für die Lage der optischen Linse (10) relativ zum Linsenhalteelement (16); und
- Vorgeben eines Startwertes für den ersten Kontaktpunkt (30-1),
wobei das Verfahren nach dem virtuellen Rotieren der optischen Linse (10) um die zweite Drehachse außerdem umfasst:
- Überprüfen der resultierenden Lage der optischen Linse (10) auf Einhaltung der Zielvorgabe; und
- Ermitteln eines Korrekturwertes für den ersten Kontaktpunkt (30-1), falls die Zielvorgabe nicht eingehalten ist, und
wobei im Verfahren das virtuelle Rotieren um eine erste Drehachse, das virtuelle Rotieren um eine zweite Drehachse, das Überprüfen auf Einhaltung der Zielvorgabe und gegebenenfalls das Ermitteln eines Korrekturwertes für den ersten Kontaktpunkt (30-1) iterativ durchgeführt werden, bis eine Einhaltung der Zielvorgabe ermittelt wird.

7. Verfahren nach Anspruch 6, wobei das Ermitteln eines Korrekturwertes für den ersten Kontaktpunkt (30-1) mittels eines Newton-Verfahrens durchgeführt wird.

8. Verfahren nach Anspruch 6 oder 7, wobei als Zielvorgabe zumindest eine Koordinate einer Zielposition zumindest eines Referenzpunktes der optischen Linse (10) relativ zum Linsenhalteelement (16) bereitgestellt wird, wobei als Zielvorgabe vorzugsweise zwei Koordinaten der Zielposition des zumindest einen Referenzpunktes der optischen Linse (10) relativ zum Linsenhalteelement (16) bereitgestellt werden.

9. Verfahren nach einem der Ansprüche 6 bis 8, wobei als Zielvorgabe zumindest eine Koordinate einer Zielorientierung der optischen Linse (10) relativ zum Linsenhalteelement (16) bereitgestellt wird.

10. Verfahren zum Bearbeiten zumindest einer Linsenoberfläche einer optischen Linse (10), umfassend:
- Bereitstellen einer optischen Linse (10) mit einer ersten Linsenoberfläche (12) mit bekannten Oberflächendaten und einer zu bearbeitenden zweiten Linsenoberfläche (14);
- Blocken der Linse (10) mit der ersten Linsenoberfläche (12) an einem Linsenhalteelement (16), wobei die Lage der optischen Linse (10) in Bezug auf das Linsenhalteelement (16) mit einem Verfahren gemäß einem der Ansprüche 1 bis 9 bestimmt wird;
- Bearbeiten der zweiten Linsenoberfläche (14), während die optische Linse (10) durch das Linsenhalteelement (16) in der bestimmten Lage relativ zum Linsenhalteelement (16) gehalten wird.

## Claims

1. A computer-implemented method for determining a position of an optical lens (10) relative to a lens holding member (16) while the optical lens (10) is pressed by a holding force with a first lens surface (12) against a contact area (18) of the lens holding member (16), comprising:
- providing surface data of the first lens surface (12) of the optical lens (10);
- providing surface data of the contact area (18) of the lens holding member (16);
- Providing force action data of the holding force, which define at least one force application point (20) and a force direction (22) of the holding force;
- providing a first contact point (30-1) of the first lens surface (12) with the contact area (18) of the lens holding element (16);
- virtually rotating the optical lens (10) about a first axis of rotation, which is defined by the first contact point (30-1) and is both perpendicular to a force axis, which runs through the force application point (20) and parallel to the force direction (22), and perpendicular to the perpendicular from the first contact point (30-1) to the force action axis, in the direction of a torque determined by the force action data for rotation about the first axis of rotation, until the first lens surface (12) of the optical lens (10) and the contact area (18) of the lens holding element (16) form a second contact point (30-2);
- virtual rotation of the optical lens (10) about a second axis of rotation, which is defined by the first (30-1) and second contact points (30-2) in the direction of a torque determined by the force action data for rotation about the second axis of rotation until the first lens surface (12) of the optical lens (10) and the contact area (18) of the lens holding element (16) form a third contact point; and
- Outputting the position of the optical lens (10) resulting from the virtual rotations about the first and second axes of rotation as the position to be determined.

2. Method according to claim 1, further comprising, if a projection point resulting from a projection of the force application point (20) along the force direction (22) onto a temporary contact plane through the first (30-1), second (30-2) and third contact points, does not lie within a triangle formed by the first (30-1), second (30-2) and third contact points:
- virtual rotation of the optical lens (10) about a further axis of rotation, which runs at least through the contact point from the first (30-1), second (30-2) and third contact points that is closest to the projection point, in the direction of a torque that is determined by the force effect data for rotation about the additional axis of rotation, until the first lens surface (12) of the optical lens (10) and the contact area (18) of the lens holding element (16) form an additional contact point.

3. Method according to claim 2, wherein the further axis of rotation runs through a further contact point from the first (30-1), second (30-2), and third contact points such that the contact point lying outside the further axis of rotation from the first (30-1), second (30-2), and third contact points and the projection point through the further axis of rotation are separated from each other within the temporary contact plane.

4. Method according to claim 2, wherein the further axis of rotation runs both perpendicular to the axis of force and perpendicular to the perpendicular from the contact point through which the axis of rotation runs to the axis of force.

5. Method according to one of claims 1 to 4, wherein the force application point (20) is the center of gravity of the optical lens (10) and the force direction (22) is the vertical.

6. Method according to one of the preceding claims, wherein providing a first contact point (30-1) of the first lens surface (12) with the contact area (18) of the lens holding element (16) comprises:
- providing a target specification for the position of the optical lens (10) relative to the lens holding element (16); and
- specifying a starting value for the first contact point (30-1),
wherein the method, after virtually rotating the optical lens (10) about the second axis of rotation, further comprises:
- checking the resulting position of the optical lens (10) for compliance with the target value; and
- determining a correction value for the first contact point (30-1) if the target specification is not met, and
wherein the method of virtually rotating about a first axis of rotation, virtually rotating about a second axis of rotation, checking for compliance with the target specification, and, if necessary, determining a correction value for the first contact point (30-1) are performed iteratively until compliance with the target specification is determined.

7. Method according to claim 6, wherein the determination of a correction value for the first contact point (30-1) is performed using a Newton method.

8. Method according to claim 6 or 7, wherein at least one coordinate of a target position of at least one reference point of the optical lens (10) relative to the lens holding element (16) is provided as the target specification, wherein preferably two coordinates of the target position of the at least one reference point of the optical lens (10) relative to the lens holding element (16) are provided as the target specification.

9. Method according to one of claims 6 to 8, wherein at least one coordinate of a target orientation of the optical lens (10) relative to the lens holding element (16) is provided as a target specification.

10. Method for processing at least one lens surface of an optical lens (10), comprising:
- providing an optical lens (10) with a first lens surface (12) with known surface data and a second lens surface (14) to be processed;
- blocking the lens (10) with the first lens surface (12) on a lens holding element (16), wherein the position of the optical lens (10) relative to the lens holding element (16) is determined using a method according to one of claims 1 to 9;
- machining the second lens surface (14) while the optical lens (10) is held by the lens holding element (16) in the determined position relative to the lens holding element (16).

## Revendications

1. Procédé mis en oeuvre par ordinateur pour déterminer une position d'une lentille optique (10) par rapport à un élément de support de lentille (16), tandis que la lentille optique (10) est pressée par une force de maintien avec une première surface de lentille (12) contre une zone d'appui (18) de l'élément de support de lentille (16), comprenant:
- fournir des données de surface de la première surface de lentille (12) de la lentille optique (10) ;
- fournir des données de surface de la zone d'appui (18) de l'élément de maintien de la lentille (16) ;
- Fournir des données d'action de force de la force de maintien, qui définissent au moins un point d'application de force (20) et une direction de force (22) de la force de maintien ;
- fournir un premier point de contact (30-1) de la première surface de lentille (12) avec la zone d'appui (18) de l'élément de retenue de lentille (16) ;
- faire tourner virtuellement la lentille optique (10) autour d'un premier axe de rotation qui passe par le premier point de contact (30-1) et qui est à la fois perpendiculaire à un axe d'application de la force qui passe par le point d'application de la force (20) et parallèle à la direction de la force (22), et perpendiculaire à la perpendiculaire du premier point de contact (30-1) à l'axe d'application de la force, dans la direction d'un couple déterminé par les données d'action de force pour une rotation autour du premier axe de rotation, jusqu'à ce que la première surface de lentille (12) de la lentille optique (10) et la zone d'appui (18) de l'élément de support de lentille (16) forment un deuxième point de contact (30-2) ;
- faire tourner virtuellement la lentille optique (10) autour d'un deuxième axe de rotation passant par le premier (30-1) et le deuxième point de contact (30-2) dans la direction d'un couple déterminé par les données d'action de force pour une rotation autour du deuxième axe de rotation jusqu'à ce que la première surface de lentille (12) de la lentille optique (10) et la région d'appui (18) de l'élément de support de lentille (16) forment un troisième point de contact ; et
- délivrer la position de la lentille optique (10) résultant des rotations virtuelles autour des premier et deuxième axes de rotation comme étant la position à déterminer.

2. Procédé selon la revendication 1, comprenant en outre le cas où un point de projection résultant d'une projection du point d'application de la force (20) le long de la direction de la force (22) sur un plan de contact temporaire passant par les premier (30-1), deuxième (30-2) et troisième points de contact ne se trouve pas à l'intérieur d'un triangle formé par les premier (30-1), deuxième (30-2) et troisième points de contact :
- faire tourner virtuellement la lentille optique (10) autour d'un autre axe de rotation passant au moins par le point de contact parmi le premier (30-1), le deuxième (30-2) et le troisième point de contact qui est le plus proche du point de projection, dans la direction d'un couple déterminé par les données d'action de force pour une rotation autour de l'autre axe de rotation, jusqu'à ce que la première surface de lentille (12) de la lentille optique (10) et la partie d'appui (18) de l'élément de support de lentille (16) forment un autre point de contact.

3. Procédé selon la revendication 2, dans lequel l'autre axe de rotation passe par un autre point de contact parmi le premier (30-1), le deuxième (30-2) et le troisième point de contact, de telle sorte que le point de contact parmi le premier (30-1), le deuxième (30-2) et le troisième point de contact, situé en dehors de l'autre axe de rotation, et le point de projection sont séparés par l'autre axe de rotation à l'intérieur du plan de contact temporaire.

4. Procédé selon la revendication 2, dans lequel l'autre axe de rotation est à la fois perpendiculaire à l'axe d'application de la force et perpendiculaire à la perpendiculaire du point de contact par lequel l'axe de rotation passe sur l'axe d'application de la force.

5. Procédé selon l'une des revendications 1 à 4, dans lequel le point d'application de la force (20) est le centre de gravité de la lentille optique (10) et la direction de la force (22) est la verticale.

6. Procédé selon l'une quelconque des revendications précédentes, dans lequel la fourniture d'un premier point de contact (30-1) de la première surface de lentille (12) avec la zone d'appui (18) de l'élément de maintien de lentille (16) comprend :
- fournir une cible pour la position de la lentille optique (10) par rapport à l'élément de support de lentille (16) ; et
- fournir une valeur de départ pour le premier point de contact (30-1),
le procédé comprenant en outre, après la rotation virtuelle de la lentille optique (10) autour du deuxième axe de rotation :
- vérifier que la position résultante de la lentille optique (10) est conforme à la cible ; et
- déterminer une valeur de correction pour le premier point de contact (30-1) si la cible n'est pas respectée, et
dans lequel, dans le procédé, la rotation virtuelle autour d'un premier axe de rotation, la rotation virtuelle autour d'un deuxième axe de rotation, la vérification du respect de la consigne cible et, le cas échéant, la détermination d'une valeur de correction pour le premier point de contact (30-1) sont effectuées de manière itérative jusqu'à ce qu'un respect de la consigne cible soit déterminé.

7. Procédé selon la revendication 6, dans lequel la détermination d'une valeur de correction pour le premier point de contact (30-1) est effectuée au moyen d'un procédé Newton.

8. Procédé selon la revendication 6 ou 7, dans lequel au moins une coordonnée d'une position cible d'au moins un point de référence de la lentille optique (10) par rapport à l'élément de support de lentille (16) est fournie en tant que consigne cible, dans lequel deux coordonnées de la position cible d'au moins un point de référence de la lentille optique (10) par rapport à l'élément de support de lentille (16) sont de préférence fournies en tant que consigne cible.

9. Procédé selon l'une quelconque des revendications 6 à 8, dans lequel au moins une coordonnée d'une orientation cible de la lentille optique (10) par rapport à l'élément de support de lentille (16) est fournie en tant que consigne cible.

10. Procédé de traitement d'au moins une surface de lentille d'une lentille optique (10), comprenant :
- Fournir une lentille optique (10) ayant une première surface de lentille (12) avec des données de surface connues et une deuxième surface de lentille (14) à usiner ;
- Blocage de la lentille (10) avec la première surface de lentille (12) sur un élément de support de lentille (16), la position de la lentille optique (10) par rapport à l'élément de support de lentille (16) étant déterminée par un procédé selon l'une des revendications 1 à 9 ;
- l'usinage de la deuxième surface de lentille (14) pendant que la lentille optique (10) est maintenue dans la position déterminée par rapport à l'élément de support de lentille (16) par l'élément de support de lentille (16).
